# FASCICULE DE BREVET EUROPEEN

(11) **EP 0 130 857 B1**
(45) Date de publication et mention de la délivrance du brevet: **22.04.1987**
(21) Numéro de dépôt: 84400972.0
(22) Date de dépôt: 11.05.1984
(51) Int. Cl.: B22D 11/128

(54) **Cage d'extraction pour coulée continue, notamment de billettes**
Gerüst zum Ausziehen von Strangguss, insbesondere Knüppeln
Frame for withdrawing continuous-casting strands, especially billets

(30) Priorité: 17.05.1983 FR 8308119
(43) Date de publication de la demande: 09.01.1985
(73) Titulaire: SOCIETE DES ACIERIES DE MONTEREAU S.A.M., F-77130 Montereau (FR)
(72) Inventeur: Savariau, Claude Maurice Marcel, F-77250 Moret sur Loing (FR)
(74) Mandataire: Vander-Heym, Roger Léon Marcel

## Description

La présente invention est relative à une cage d'extraction pour coulée continue, notamment de billettes, selon la preambule de la revendication 1.

On sait que, dans sa forme la plus simple, une cage d'extraction se compose d'un bâti fixe supportant deux galets à axes parallèles, entraînés en rotation, entre lesquels passe la billette. Le galet supérieur est porté par une armature mobile permettant de faire varier l'écartement des deux galets.

En l'état de la technique, chaque galet est entraîné en rotation par l'entremise d'un motoréducteur disposé latéralement par rapport audit galet, le motoréducteur du galet inférieur étant situé au-dessous de la billette.

Cette disposition offre de nombreux inconvénients. Ainsi, on est conduit à utiliser des motor- éducteurs peu puissants pour réduire leur encombrement et permettre leur logement entre deux cages adjacentes.

En outre, le refroidissement à l'eau du motoréducteur inférieur, qui est situé dans une zone où la température est élevée, est très difficile et les joints d'étanchéité sont rapidement détruits avec tous les inconvénients que cela présente.

Par le document DE.A-2 923108 on connaît une cage comportant deux moteurs à axes verticaux portés par le bâti de la cage et entraînant les galets dont l'un, supérieur, est porté par un bras pivotant. Ces cages présentent des encombrements relativement importants.

Par le document DE.A-1 807 709, on connaît une cage dont le galet supérieur est porté par un bras pivotant, supportant le moteur d'entraînement dudit galet et dont l'axe s'étend orthogonalement à l'axe de ce dernier.

La présente invention, qui remédie à ces inconvénients, est relative à une cage d'extraction pour coulée continue notamment de billettes comportant deux galets, à axes parallèles, disposés l'un au-dessus de l'autre, entre lesquels passe ladite billette et dont les paliers de l'un sont rendus solidaires du bâti tandis que ceux de l'autre sont portés par un bras pivotant sur ledit bâti, lesdits galets étant entraînés, chacun, par un moteur situé au-dessus de la billette, le moteur d'un galet étant porté par ledit bras caractérisée en ce que l'axe du moteur, porté par le bras, est disposé parallèlement aux axes des galets, ainsi que l'axe de l'autre moteur.

De cette façon, il est possible de refroidir efficacement les moteurs et les réducteurs et de réduire l'encombrement de la cage.

Il faut noter aussi que l'encombrement du dernier étage de réduction est sans commune mesure avec celui d'un moteur, ce qui permet de réduire la distance séparant deux cages d'extraction.

L'invention sera mieux comprise par la description qui va suivre, faite en se référant aux dessins annexés à titre d'exemple indicatif seulement, dans lesquels:
La figure 1 est une vue schématique montrant en élévation une cage d'extraction conforme à l'invention;
La figure 2 est la vue de dessus de la figure 1 dans laquelle on a représenté en traits mixtes une cage adjacente;
La figure 3 est une vue de droite de la figure 1, avec coupes partielles, dans laquelle on a représenté en traits mixtes une cage adjacente.

En se référant aux dessins, on voit que la cage d'extraction se compose d'un bâti 1 supportant deux galets 2 et 3, à axes parallèles, le galet 2 étant porté par le bâti tandis que celui 3 est porté par un bras pivotant 4 articulé en 5 par une de ses extrémités sur le bâti 1 et soumis par son autre extrémité à l'action d'un vérin 6.

La cage est complétée, de la façon usuelle, par un galet 7 libre seulement en rotation et par un galet 8 mobile, porté par un bras pivotant 9, dit bras redresseur.

Sur la figure 1, la référence 10 représente le «mannequin-billette», c'est-à-dire un gabarit curviligne dont la section est celle de la billette et permettant, au début de l'opération de coulée, d'amener le métal en fusion de la lingotière (non représentée) jusqu'aux galets entraîneurs 2 et 3.

Selon l'invention, le galet 2 est entraîné à partir d'un moteur 11, porté par le bâti 1, tandis que celui 3 est entraîné à partir d'un moteur 12 porté par le bras 4.

Chacun des moteurs 11-12 entraîne directement un réducteur 13 situé dans le prolongement de son axe, ledit réducteur entraînant, à son tour, par l'entremise d'un arbre 14 et d'un joint à la Cardan 15, un second réducteur 16 situé à une des extrémités de l'abre du galet correspondant.

Du fait que les deux réducteurs de vitesse de chaque galet sont situés sensiblement dans le même plan vertical, l'encombrement en largeur de la cage d'extraction se trouve réduit et, comme cela ressort des figures 2 et 3, la distance D séparant deux billettes adjacentes peut être également réduite (figure 3).

Il faut signaler aussi qu'en raison de la position des deux moteurs, le volume de ces derniers est sans influence sur la distance D précitée.

Les axes des moteurs 11-12 sont parallèles à l'axe des galets 2 et 3.

Pour fixer les idées, dans l'exemple représenté, la section des billettes est un carré de cent vingt millimètres de côté, les moteurs développent 3,6 kilowatts à 1500 tours par minute et les deux réducteurs de chacun d'eux ont un rapport respectif de 1/4 et de 1/50.

## Revendications

1. Cage d'extraction pour coulée continue notamment de billettes comportant deux galets, à axes parallèles, disposés l'un au-dessus de l'autre, entre lesquels passe ladite billette et dont les paliers de l'un (2) sont rendus solidaires du bâti tandis que ceux de l'autre (3) sont portés par un bras (4) pivotant sur ledit bâti, lesdits galets étant entraînés, chacun, par un moteur situé au-dessus de la billette, le moteur (12) du galet (3) étant porté par ledit bras (4) caractérisée en ce que l'axe du moteur (12), porté par le bras (4) est disposé parallèlement aux axes des galets (2, 3) ainsi que l'axe du moteur (11).

2. Cage d'extraction pour coulée continue notamment de billettes, selon la revendication 1, caractérisée en ce que chaque galet est entraîné par l'entremise de deux réducteurs (13 et 16), le premier (13) étant situé dans le prolongement de l'arbre du moteur tandis que le second est situé dans le prolongement de l'arbre du galet correspondant.

3. Cage d'extraction pour coulée continue notamment de billettes, selon la revendication 2, caractérisée en ce que les réducteurs de chaque moteur sont reliés par l'entremise d'un arbre (14) et d'un joint de transmission à la Cardan (15).

4. Cage d'extraction pour coulée continue notamment de billettes, selon l'une quelconque des revendications 2 et 3, caractérisée en ce que les réducteurs d'un galet sont situés d'un côté du bâti (1 ) de la cage tandis que ceux de l'autre sont situés de l'autre côté de celle-ci.

## Patentansprüche

1. Stranggussfördergestell insbesondere für Pressbarren, bestehend aus 2 übereinanderliegenden Rollen mit paralellen Achsen, zwischen denen die besagten Pressbarren hindurchlaufen und deren eine Lager (2) auf gleicher Höhe liegen wie der Rahmen, während die anderen (3) durch einen Schwenkarm (4) auf besagtem Rahmen getragen werden und besagte Rollen jeweils von einem Motor über dem Pressbarren angetrieben werden, wobei der Motor (12) der Rolle (3) von besagtem Arm (4) getragen wird, dadurch gekennzeichnet, dass die Achse des vom Arm (4) getragenen Motors (12) parallel zu den Achsen der Rollen (2, 3) und der Achse des Motors (11) liegt.

2. Stranggussfördergestell insbesondere für Pressbarren nach Patentanspruch 1, dadurch gekennzeichnet, dass jede Rolle durch Zwischenschaltung zweier Untersetzungsgetriebe (13, 16) angetrieben wird, deren erstes in der Verlängerung der Motorwelle liegt, während das zweite in der Verlängerung der entsprechenden Rollenwelle liegt.

3. Stranggussfördergestell insbesondere für Pressbarren nach Patentanspruch 2, dadurch gekennzeichnet, dass die Untersetzungsgetriebe der jeweiligen Motoren über eine Welle (14) und ein Kardan-Antriebsgelenk (15) miteinander verbunden sind.

4. Stranggussfördergestell insbesondere für Pressbarren nach Patentanspruch 2 oder 3, dadurch gekennzeichnet, dass die Untersetzungsgetriebe einer Rolle auf der einen Seite des Gestellrahmens (1) und die der anderen Rolle auf der anderen Seite angebracht sind.

## Claims

1; Extraction cage for continuous casting particularly of billets comprising two rollers with parallel axes, disposed one above the other, between which said billet passes and the bearings (2) of which are made integral with the frame whereas those of the other (3) are carried by an arm (4) pivoting on said frame, which rollers are each driven by a motor situated above the billet, the motor (12) of roller (3) being carried by said arm (4), characterized in that the axis of the motor (12) carried by the arm (4) is disposed parallel to the axes of the rollers (2, 3) and the axis of the motor (11).

2. Extraction cage for continuous casting particularly for billets as claimed in claim 1 characterized in that each roller is driven through two reduction units (13 and 16) the first (13) being situated in the extension of the shaft of the motor wheras the second is situated in the extension of the corresponding roller shaft.

3. Extraction cage for continuous casting particularly for billets as claimed in claim 2 characterized in that the reduction units of each motor are connected together by a shaft (14) and a universal transmission joint.

4. Extraction cage for continuous casting particularly for billets as claimed in any one of claims 2 and 3 characterized in that the reduction units of a roller are situated on one side of the frame (1 ) of the cage whereas those of the other are situated on the other side thereof.
